# EUROPÄISCHE PATENTANMELDUNG

(11) **EP 0 174 589 A1**
(43) Veröffentlichungstag der Anmeldung: **19.03.1986**
(21) Anmeldenummer: 85111093.2
(22) Anmeldetag: 03.09.1985
(51) Int. Cl.: C21D 1/767, C21D 1/667

(54) **Vorrichtung zum Erwärmen oder Kühlen von metallischem Gut**

(30) Priorität: 12.09.1984 DE 3433433
(71) Anmelder: Otto Junker GmbH, D-52152 Simmerath (DE)
(72) Erfinder: Ortmanns, Theodor, Dipl.-Ing., D-5107 Simmerath (DE)
(74) Vertreter: König, Werner, Dipl.-Ing.

(57) **Zusammenfassung**

Um an der Gutoberfläche in Vorrichtungen zum Erwärmen oder Kühlen von metallischem Gut unter Verwendung von Mediumsströmen, die mit Hilfe von wenigstens einer Fördervorrichtung und davon gespeisten Düsen gegen die Gutoberfläche gefördert werden, eine gleichmäßige Strömungsgeschwindigkeit des Mediums und damit einen gleichmäßigen Energieaustausch zu erreichen, nimmt die Gesamtquerschnittsfläche der Düsenöffnungen (11) bezogen auf mehrere nebeneinander angeordnete Düsen (10) in Abströmrichtung des Mediums ab. Die Abnahme der Gesamtquerschnittsfläche kann über in Abströmrichtung des Mediums kleiner werdende Querschnitte der Düsenöffnungen und/oder durch Vergrößerung des Abstandes der Düsen voneinander in Abströmrichtung des Erwärmungs- oder Kühlmediums erflolgen.

## Beschreibung

Die Erfindung betrifft eine Vorrichtung zum Erwärmen oder Kühlen von metallischem Gut in Form von Bändern, Platten oder Blöcken, die eine Anzahl von gegen die Gutoberfläche gerichtete Düsen aufweist, welche über wenigstens eine Fördervorrichtung und über wenigstens einen Druckkanal mit einem Mediumstrom gespeist werden und wobei das am metallischen Gut vorbeiströmende Medium entweder in einer Umlaufbewegung wieder den Düsen zugeführt oder über Abströmleitungen teilweise oder ganz abgeleitet wird.

Solche Vorrichtungen zum Erwärmen und Kühlen sind allgemein bekannt. Sie werden beispielsweise in Durchlaufanlagen eingesetzt. Auch ist ihre Verwendung als Öfen oder Kühleinrichtungen mit chargenweise Beschickung bekannt. Als Medien sind Gas, Gasgemisch, Sprühnebel und Flüssigkeiten, z. B. Wasser, bekannt.

Dabei sind in bekannter Weise die auf die Gutoberfläche gerichteten Düsen über Druckkanäle mit einer Fördervorrichtung oder mehreren Fördervorrichtungen, z. B. Ventilatoren oder Pumpen verbunden. Zum Abführen des in den Behandlungsraum über die Düsen eingeströmten Mediums, insbesondere Gas- oder Gasgemisch, können neben den Düsen bzw. Düsenanordnungen Abströmkanäle angeordnet sein, die mit der Saugseite der Ventilatoren verbunden sein können. Das an der Gutoberfläche vorbeiströmende Gas wird in diesen Fällen über Ventilatoren angesaugt und dabei gegebenenfalls nach Durchströmen einer Wärmeaustauschvorrichtung wieder den Blasdüsen zugeführt.

Es ist jedoch auch insbesondere bei Kühleinrichtungen und bei Verwendung von Luft, Sprühnebel oder Wasser als Kühlmittel bekannt, das Medium im Behandlungsraum nicht immer wieder in eine Umlaufbewegung zu versetzen, sondern nach Nutzung aus der Kühlvorrichtung abzuleiten.

Zur Erzielung einer möglichst gleichmäßigen Wärmeübertragung auf das metallische Gut ist es bekannt, Düsen mit gleicher Querschnittsfläche der Düsenöffnungen und mit gleichen Abständen der Düsen voneinander zu verwenden. Mit diesen Maßnahmen konnte bisher eine gleichmäßige Erwärmung bzw. Kühlung über die gesamte Ausdehnung von insbesondere breitem metallischem Gut in Form von Bändern, Platten oder Blöcken noch nicht in befriedigender Weise erzielt werden.

Der Erfindung liegt daher die Aufgabe zugrunde, bei Vorrichtungen zum Erwärmen oder Kühlen der eingangs genannten Art über die gesamte Breite des von den Düsenströmen angestrahlten metallischen Gutes eine gleichmäßige Wärmebehandlung bzw. Kühlung zu gewährleisten.

Die Aufgabe gemäß der Erfindung wird dadurch gelöst, daß die Gesamtquerschnittsfläche der Düsenöffnungen bezogen auf mehrere nebeneinander angeordnete Düsen in Abströmrichtung des Mediums hin abnimmt.

Der Erfindung liegt die Erkenntnis zugrunde, daß sich bei den zum Stande der Technik gehörenden Vorrichtungen zum Erwärmen oder Kühlen mittels aus Düsen austretenden Strahlen eines Mediums die Strömungsgeschwindigkeit des Mediums in Abströmrichtung infolge der Addition der Ströme aus den einzelnen Düsen erhöht. Die erhöhten Strömungsgeschwindigkeiten führen zu einer erhöhten Wärmeenergieabgabe beim Kühlen bzw. zu einer erhöhten Warmeenergieaufnahme beim Erwärmen an den Oberflächenbereichen des Gutes in Abströmrichtung des Mediums. Dadurch tritt eine ungleichmäßige Kühlung bzw. Erwärmung des metallischen Gutes auf, die bei einer Vielzahl von Düsen und bei langen Abströmwegen des Mediums entlang der Gutoberfläche besonders stark in Erscheinung tritt.

Durch die Maßnahme der Erfindung ist gewährleistet, daß die Strömungsgeschwindigkeit des Behandlungsgases an der Gutoberfläche konstant bzw. nahezu konstant ist, so daß damit auch die Wärmeübertragung bzw. der Wärmeentzug über die gesamte von den Düsen erfaßte Gutoberfläche gleichmäßig bzw. nahezu gleichmäßig ist.

Die Abnahme der Gesamtquerschnittsfläche der Düsenöffnungen kann sich auf eine Düsenreihe oder mehrere Düsenreihen beziehen.

Nach einer weiteren Ausgestaltung der Erfindung kann die Abnahme der Gesamtquerschnittsfläche der Düsenöffnungen stufenlos oder stufenweise erfolgen.

Ein zweckmäßiges Ausführungsbeispiel der Erfindung besteht darin, daß die Düsen in gleichem Abstand voneinander angeordnet und dabei die Querschnitte der Düsenöffnungen in Abströmrichtung des Mediums verkleinert sind.

Eine weitere zweckmäßige Ausgestaltung der Erfindung umfaßt die Anordnung von Düsen mit gleicher Querschaittsfäche der Düsenöffnungen, jedoch mit in Abströmrichtung größer werdendem Abstand voneinander.

Auch ist eine Kombination in der Weise zweckmäßig, daß in Gasabströmrichtung sowohl die Querschnitte der Düsenöffnungen abnehmen als auch die Abstände der Düsen zueinander größer werden.

Anhand von Ausführungsbeispielen wird die Erfindung nachstehend erläutert:
Fig. 1 zeigt den Querschnitt eines Ofens mit in Abströmrichtung des Behandlungsgases in größer werdendem Abstand angeordneten Düsen,
Fig. 2 einen Ausschnitt aus einer Düsenanordnung mit in Abströmrichtung des Behandlungsgases kleiner werdenden Düsenöffnungen,
Fig. 3 einen Ausschnitt aus einer Düsenanordnung mit beidseitiger Abströmrichtung des Behandlungsgases und
Fig. 4 den Ausschnitt einer Draufsicht einer Düsenanordnung mit zwischen Blaskästen angeordneten Abströmkanälen für das Behandlungsgas.

Der in Fig. 1 gezeigte Ofen 1 ist außen mit einer wärmedämmendenden Wandung 2 umgeben. Der Innenraum des Ofens 1 ist in den Heizraum 3, durch den ein Metallblock oder mehrere Metallblöcke 4 über Rollen 5 hindurchgefördert wird bzw. werden, und in ein Druckkanalsystem 6 unterteilt. Im Druckkanalsystem 6 ist ein Ventilator 7 angeordnet, der über den Elektromotor 8 angetrieben ist. Die Saugseite des Ventilators ist über die Öffnung 9 im Druckkanalsystem mit dem Heizraum 3 verbunden.

Zu beiden Seiten des Metallblocks bzw. der Metallblöcke 4 befinden sich auf den der Metallblockoberfläche zugewandten Seite des Druckkanalsystems 6 Blasdüsen 10, die in Richtung Öffnung 9 hin mit immer größer werdendem Abstand voneinander angeordnet sind. Dabei sind die Abstände der Düsen voneinander so gewählt, daß die Gasgeschwindigkeit an der den Blasdüsen gegenüberliegenden Oberfläche des Metallblocks bzw. der Metallblöcke gleich bzw. nahezu gleich ist.

Das Behandlungsgas wird in Pfeilrichtung P1 vom Ventilator 7 durch die Öffnung 9 aus dem Heizraum 3 angesaugt und in Richtung der beiden Pfeile P2 über das Druckkanalsystem 6 den Blasdüsen 10 zugeführt. Bei der Umlaufbewegung wird das Behandlungsgas über geeignete im Druckkanalsystem angebrachte Wärmetauscher (in der Zeichnung nicht dargestellt) beheizt.

Während in Fig. 1 ein Ausführungsbeispiel der Erfindung gezeigt wird, bei dem das Behandlungsgas oberhalb des Metallblockes bzw. der Metallblöcke 4 aus dem Heizraum 3 angesaugt wird, zeigt Fig. 2 ein Beispiel mit der Absaugung des Behandlungsgases unterhalb der Werstücktransportebene, wie das mit dem Pfeil P3 angedeutet ist. In dieser Ausschnittzeichnung sind in weiterer Ausgestaltung der Erfindung die Düsen in Richtung Ofenboden mit immer kleiner werdenden Düsenöffnungen versehen. Die Düsenöffnungen 11 sind dabei so von oben nach unten verkleinert, daß sich an der gesamten Blockoberfläche gleiche Strömungsgeschwindigkeiten des Behandlungsgases einstellen. Bei diesem Ausführungsbeispiel kann anstelle der verkleinerten Düsenöffnungen auch eine DUsenanordnung mit nach unten sich vergrößernden Abständen der Düsen voneinander gewählt werden.

Die in Fig. 3 dargestellte Ausführungsform der Erfindung sieht vor, das Behandlungsgas sowohl oberhalb als auch unterhalb des zu erwärmenden Metallblockes aus dem Heizraum abzusaugen, wie es die Pfeile P4 und P5 andeuten. In diesem Anwendungsfalle sind die Abstände der Düsen voneinander etwa in mittlere Blockhöhe an aufwärts und abwärts vergrößert. In Abänderung der in dieser Zeichnung dargestellten Düsenanordnung können auch hier Düsen mit von der mittleren Blockhöhe aufwärts und abwärts sich verkleinernden Düsenöffnungen verwendet werden.

Ein weiteres Ausführungsbeispiel der Erfindung ist in Fig. 4 dargestellt, wobei in an sich bekannter Weise die Blasdüsen auf einzelnen Düsenkästen angeordnet sind. Es sind drei Düsenkästen 12, 13 und 14 im Ausschnitt dargestellt. Zwischen dem Düsenkasten 12 einerseits und den Düsenkästen 13 und 14 andererseits befinden sich Gasabströmkanäle 15 und 16, die in den Gasabstromkanal 17 münden, welcher mit der Saugseite eines nicht dargestellten Ventilators verbunden ist.

Auf dem Düsenkasten 12 sind die Düsenreihen 10a, lOb, 10c, 10d, 10e, 10f mit in Richtung auf den Gasabströmkanal 17 sich vergrößernden Abständen der Düsen voneinander angeordnet. Außerdem verkleinern sich die Düsenöffnungen von den Düsenreihen 10c und 10d ausgehend in Richtung auf die Gasabströmkanäle 15 und 16. Diese Ausführungsform ist besonders bei großen Werkstücken von Vorteil, die während der Behandlung nicht im Durchlaufverfahren durch den Heizraum hindurchgefördert werden, sondern im Heizraum ruhend verweilen.

Die in den Fig. 1, 2, 3 und 4 gezeigten Vorrichtungen sind nicht nur zum Erhitzen, sondern auch zum Kühlen von metallischem Gut geeignet. Während bei der Vorrichtung gemäß Fig. 1 in einem solchen Fall zweckmäßigerweise Gas als Kühlmedium eingesetzt wird, können bei Kühlvorrichtungen entsprechend den Fig. 2, 3 und 4 sowohl Gase als auch Sprühnebel und Flüssigkeiten als Kühlmedium eingesetzt werden. Beim Einsatz von Sprühnebel oder Flüssigkeit als Kühlmedium sind die Düsenreihen gemäß Fig. 3 und 4 vorwiegend horizontal angeordnet.

## Patentansprüche

1. Vorrichtung zum Erwärmen oder Kühlen von metallischem Gut in Form von Bändern, Platten oder Blöcken, die eine Anzahl von gegen die Gutoberfläche gerichtete Düsen aufweist, welche über wenigstens eine Fördervorrichtung und über wenigstens einen Druckkanal mit einem Mediumsstrom gespeist werden und wobei das am metallischen Gut vorbeiströmende Medium entweder in einer Umlaufbewegung wieder den Düsen zugeführt oder über Abströnleitungen teilweise oder ganz abgeleitet wird, dadurch gekennzeichnet , daß die Gesamtquerschnittsfläche der Düsenöffnungen (11) bezogen auf mehrere nebeneinander angeordnete Düsen (10) in Abströmrichtung des Mediums hin abnimmt.

2. Vorrichtung nach Anspruch 1, dadurch gekennzeichnet, daß die Gesamtquerschnittsfläche sich auf eine Düsenreihe (10) bzw. mehrere Düsenreihen (10a, 10b, 10c, 10d, 10e, 10f) bezieht.

3. Vorrichtung nach Anspruch 1, dadurch gekennzeichnet, daß die Abnahme der Gesamtquerschnittsfläche der Düsenöffnungen (11) stufenlos erfolgt.

4. Vorrichtung nach einem der Ansprüche 1 bis 3, dadurch gekennzeichnet, daß die Düsen (10) im gleichen Abstand voneinander angeordnet sind, wobei die Querschnitte der Düsenöffnungen (11) in Abströmrichtung des Mediums verkleinert sind.

5. Vorrichtung nach einem der Ansprüche 1 bis 3, dadurch gekennzeichnet, daß Düsen (10) mit jeweils gleichem Querschnitt der Düsenöffnungen (11) in Abströmrichtung des Mediums hin mit größer werdendem Abstand voneinander angeordnet sind.

6. Vorrichtung nach einem der Ansprüche 1 bis 3, dadurch gekennzeichnet, daß die Querschnitte der Düsenöffnungen (11) in Abströmrichtung des Mediums abnehmen und die Abstände der Düsen (10) in Abströmrichtung des Mediums größer werden.
